# EUROPÄISCHE PATENTSCHRIFT

(11) **EP 1 704 974 B1**
(45) Veröffentlichungstag und Bekanntmachung des Hinweises auf die Patenterteilung: **12.11.2008**
(21) Anmeldenummer: 06006191.8
(22) Anmeldetag: 24.03.2006
(51) Int. Cl.: B27L 1/08, B27L 1/04

(54) **Spannen und Befestigen der Messerwerkzeuge einer Lochrotorentrindungsmaschine**
Biasing and fixing of the cutters of a debarking machine with annular rotor
Contrainte et fixation des couteaux d'une machine à écorcer à rotor annulaire

(30) Priorität: 24.03.2005 EP 05006513
(43) Veröffentlichungstag der Anmeldung: 27.09.2006
(73) Patentinhaber: Wiedemann, Josef, 95369 Untersteinach (DE)
(72) Erfinder: Wiedemann, Josef, 95369 Untersteinach (DE)

(56) Entgegenhaltungen:
- JP-A- 59 127 706
- US-A- 3 058 500
- US-A- 3 409 057

## Beschreibung

Die Erfindung betrifft eine Lochrotorentrindungsmaschine mit einem Rotor mit einem zentrischen Durchgangsloch zum Durchführen des zu entrindenden Baumstammes und einem Außenring, mit einer Spanneinrichtung für Messerwerkzeuge, wobei an Außenzing mindestens ein tangential in Richtung des Baumstammes verschwenkbar gelagerter Messerarm angelenkt ist, auf den ein im Vergleich zum Gewicht des Messerarms wesentlich schwereres Gegengewicht durch Fliehkraftausübung wirkt.

Eine Lockrotozentiondrungsmeschine der gattungsgemäßen Art ist aus der US-A-3 409 057 und der US-A-3 058 500 bekannt. In Verlängerung zum Messerarm ist über das Schwenklager hinausgehend das Gegengewicht jeweils vorgesehen. Bei einer Ausführung in der US-A-3 058 500 ist das Gegengewicht auf der anderen Seite des Rotorringes vorgesehen. Messearm und Gegengewicht sind über die Welle, die drehbar in einem Lager des Rotorringes gelagert ist, fest miteinander verbunden. Des Weiteren sind in anderen Ausführungsbeispielen Dämpfungsglieder in Form spannbarer Federanordnungen vorgesehen, die auf eine Hebelanordnung wirken, die mit der Welle ebenfalls verbunden ist. Mehrere derartige Messeranordnungen (fünf) sind auf einer Umfangsbahn verteilt angeordnet. In einer weiteren Alternative ist ein endloses Gummispannband vorgesehen, das über Rollen an allen Gegengewichten verlaufend angeordnet ist und eine Schockdämpfung bewirkt.

Bei den bekannten Ausführungen werden die Fliehkräfte auf Grund der Hebelgesetze in nutzbare Energie für das Spannen der Messerwerkzeuge zur Regulierung des Anpressdrucks der Messer an den Baumstamm umgewandelt, sowie zum selbständigen Öffnen der Messerwerkzeuge bei Stillstand des Rotors ausgenutzt, z.B. unter Zuhilfenahme des umlaufenden, vorgespannten Gummibandes.

Bei anderen bekannten Lochrotorentrindungsmaschinen werden die Messerwerkzeuge mit folgenden Vorrichtungen direkt gespannt: Hydraulikzylindern, Hydrospeichern, Luftfederung, Federn oder Gummibändern. Diese Vorrichtungen liefern, egal, ob der Rotor läuft oder nicht, immer einen konstanten Anpressdruck. Sie sind aufwendig und anfällig und arbeiten nicht im Einklang mit dem Rotor und den Messerwerkzeugen.

Ausgehend vom vorgenannten Stand der Technik liegt der Erfindung die Aufgabe zu Grunde, eine Spanneinrichtung derart zu verbessern, dass jede Messeranordnung einzeln schockgedämpft ist und damit Unebenheiten des Baumstammes ausweichen kann und einfach aufgebaut ist, um kostengünstig hergestellt und montiert werden zu können.

Die Aufgabe löst die Erfindung durch Ausgestaltung der Spanneinrichtung gemäß der im Anspruch 1 angegebenen Lehre.

Vorteilhafte Weiterbildungen der Erfindung sind in den Unteransprüchen angegeben.

Durch die Erfindung wird erreicht, dass ein Gewicht - schwerer als das Entrindungsmesser - so auf der gegenüberliegenden Seite der Haltewelle des Messerwerkzeugs an einem Punkt außerhalb der Achsmitte angebracht wird, dass sich bei laufendem Rotor durch die Fliehkraft der jeweils erforderliche Druck der Messer hin zur Achsmitte des Rotors ergibt.

Dieses Gewicht kann auch versetzt zur Messerwellenachse angeordnet und über ein elastisches Hilfsmittel nach dem Hebelgesetz mit der Messerwelle verbunden sein.

Bei Erreichen der gewünschten Drehzahl des Rotors wird somit auch der gewünschte Messerdruck am Baumstamm erreicht. Der Messerdruck verstellt sich von alleine, je nachdem, mit welcher Drehzahl der Rotor läuft.

Die Zuhilfenahme der Fliehkraft zur Regulierung des Drucks der Messerwerkzeuge an den Baumstamm weist folgende Vorteile auf:

Zusätzliche Spanneinrichtungen zum Anpressen der Messerwerkzeuge, während der Rotor in Betrieb ist, werden überflüssig. Unnötiger technischer Aufwand entfällt. Der Lochrotor und die Messerwerkzeuge arbeiten im Einklang. Beim Stillstand des Rotors öffnen sich die Messerwerkzeuge unter Zuhilfenahme von vorgespannten Gummibändern oder Federn, bei laufendem Rotor schließen sie sich. Der Druck der Messerwerkzeuge ist über die Drehzahl des Rotors individuell einstellbar. Die Messer fressen sich bei ruckartigem Stillstand des Rotors nicht mehr in den Baumstamm.

Die erfindungsgemäße Spanntechnik kann von ihrer Verwendung und ihrer technischen Ausstattung her bei allen anderen dazu geeigneten Rotoren zum Einsatz gebracht werden.

Bei bisherigen Lochrotorentrindungsmaschinen ist der Spannmechanismus für die Messerwerkzeuge auf einer Seite der Lochrotorscheibe angebracht, auf der gegenüberliegenden Seite der Scheibe befinden sich die Messerwerkzeuge selbst. Beide sind über eine gelagerte Welle, die an der Rotorscheibe befestigt ist, verbunden.

Als Nachteile dieser Konstruktion sind zu nennen:

Das Drehmoment des Spannmechanismus muss erst auf eine Welle gebracht werden, die meist mit einer Keilnut versehen ist. Die gelagerte Welle bringt die Drehmomentkräfte auf die andere Seite der Rotorscheibe zum Messerwerkzeug. Es wird jeweils eine entsprechende Halterung für die Drehmomentaufnahme des Spannmechanismus und des Messerwerkzeugs benötigt.

Nach der Erfindung ist es hingegen möglich, den Spannmechanismus und das Messerwerkzeug in eine Kraftlinie einzubringen, indem auf der einen Seite der Rotorscheibe nur deren Kugellageraufnahme angebracht ist, auf der gegenüberliegenden Seite der Spannmechanismus und die Messerwerkzeugbefestigung. Hierdurch wird ein direkter Kraftfluss zwischen Spannmechanismus und Messerwerkzeug ohne eine Verbindungswelle hergestellt.

Die Spanneinrichtung nach der Erfindung, die auf Fliehkraftbasis für die Messerwerkzeuge beruht, zeichnet sich dadurch aus, dass der Messerarm über elastische Mittel mit dem Gegengewicht verbunden ist, wodurch Drehmomentspitzen zwischen Messerarm und Gegengewicht abgepuffert werden, zugleich aber auch die Fliehkraft auf den Messerarm übertragen wird. Die Lochrotorentrindungsmaschine weist ein im Vergleich zum Messerarm wesentlich schwereres Gegengewicht auf, das an der dem Messerarm gegenüberliegenden Seite der Messerhaltewelle angebracht ist. Die gelagerten Messerhaltewellen sind am Außenring des Rotors angebracht. Die Anzahl der Messerwerkzeuge kann beliebig variieren, z. B. von 2 bis zu 8 Messern, ebenso die Drehrichtung des Rotors. Das Gegengewicht ist auf der gegenüberliegenden Seite zum Messerarm so an einem Punkt außerhalb der Achsmitte der Messerhaltewelle angebracht, dass sich bei laufendem Rotor durch die Fliehkraft der jeweils erforderliche Druck der Messer hin zur Achsmitte des Rotors sich ergibt. Das Gegengewicht ist in seiner Größe so auszulegen, dass der notwendige Messerdruck unter Berücksichtigung der auf das Gegengewicht wirkenden Fliehkräfte gewährleistet ist.

Zwischen der gelagerten Messerhaltewelle und dem Gegengewicht ist ein in sich gelagerter elastischer Einsatz vorgesehen, der sowohl im Gegengewicht als auch in der Messerhaltewelle durch geeignete Formgebung und Bearbeitung fest verankert ist. Das Material für den elastischen Einsatz kann beliebig gewählt werden, jedoch mit der Maßgabe, dass es dazu geeignet ist, alle Drehmomentspitzen zwischen Messerarm und Gegengewicht abzupuffern. Die Regulierung der Messerspannung wird ausschließlich von der Drehzahl des Rotors bestimmt.

Zusätzlich zu den Gegengewichten können weitere Hilfsmittel mit geringer Spannkraft zum Spannen und Schließen der Messerwerkzeuge, z. B. Gummibänder, Federn, Hydraulikkomponenten eingesetzt werden. Diese Hilfsmittel werden in geeigneter Weise am Gegengewicht angebracht und können je nach ihrer Beschaffenheit und Anordnung zu dem Gegengewicht auf Schubkraft- oder auf Zugkraftbasis arbeiten. Das Gegengewicht kann bei zusätzlichem Einsatz der Hilfsmittel etwas leichter gewählt werden. Der prozentuale Anteil von Gegengewicht und Hilfsmittel zum Spannen und leichten Schließen der Messerwerkzeuge kann ebenfalls beliebig gewählt werden. Die Hilfsmittel müssen bei geschlossenen Messern leicht vorgespannt sein.

Zusätzlich zu den Gewichten können weitere elastische Hilfsmittel, wie z. B. Gummibänder, Federn und Hydraulikkomponenten, mit geringer Spannkraft angebracht werden, die sich bei rotierendem Rotor erfindungsgemäß über die auf das Gewicht, versetzt zur Messerwelle gelagert, einwirkenden Zentrifugalkräfte mit Energie aufladen und diese dann zum Öffnen der Messerwerkzeuge bei Drehzahlabfall und Stillstand des Rotors abgeben. Diese Hilfsmittel werden in geeigneter Weise am Gegengewicht angebracht und können je nach ihrer Beschaffenheit und Anordnung zu den Gegengewichten auf Schubkraft- und auch auf Zugkraftbasis arbeiten. Das Gegengewicht muss um die Zugkraft des elastischen Hilfsmittels schwerer gewählt werden, damit sich das elastische Hilfsmittel über das Gegengewicht bei rotierendem Rotor mit der entsprechenden Zentripetalkraftenergie aufladen kann. Die Hilfsmittel müssen bei offenen Messern leicht vorgespannt sein.

Wenn das Gegengewicht versetzt zur Messerwellenachse auf der von den Messerwerkzeugen abgewandten Seite des Rotoraußenrings gelagert ist und über ein elastisches Hilfsmittel nach dem Hebelgesetz mit der Messerwelle verbunden ist, wird die Fliehkraft hierüber übertragen, zugleich auch die gewünschte Dämpfung erzielt. Je nach Beschaffenheit und Anordnung der elastischen Hilfsmittel, wie z. B. Gummibänder, Federn und Hydraulikkomponenten am Gegengewicht, können sie sowohl auf Schubkraft- als auch auf Zugkraftbasis arbeiten. An diesen versetzt zur Messerwellenachse angeordneten Gegengewichten können wiederum die elastischen Hilfsmittel angebracht werden, je nach Anordnung - rechts oder links von der Messerwelle unter Berücksichtigung des Hebelgesetzes - und Beschaffenheit auf Schubkraft- oder Zugkraftbasis, um die beschriebenen Effekte erzielen zu können. Die Hilfsmittel müssen immer leicht vorgespannt sein.

Der Spannmechanismus und das Messerwerkzeug sind gemeinsam auf einer Seite der Rotorscheibe angebracht, ohne zwischengelagerte Welle mit Keilnutaufnahmen. Auf der gegenüberliegenden Seite der Rotorscheibe befindet sich nur die Aufnahme für das Kugellager.

Das Messerwerkzeug kann in weiterer Ausgestaltung direkt an der Buchse, auf welcher der Spannmechanismus angebracht ist, mittels Schrauben und Konusmuttern, wie ein LKW-Rad, angeschraubt sein. Der Spannmechanismus und das Messerwerkzeug können aber auch auf einem fest an der Rotorscheibe angebrachten Wellenzapfen gelagert sein. Des Weiteren kann zwischen dem Messerwerkzeug und dem Spannmechanismus ein Abdeckblech vorgesehen sein.

An einem etwas verkürzten Messerarm kann mittels zweier Schrauben mit darauf angebrachten Konusmuttern oder sonstigen Nutmuttern ein im Vergleich zum Hauptmesser wesentlich verkleinertes Entrindungsmesser seitlich befestigt werden.

Im Folgenden wird die Erfindung anhand der in den Zeichnungen dargestellten Ausführungsbeispiele ergänzend erläutert.

In den Zeichnungen zeigen:
- Abb. 1: einen Lochrotor mit am Außenring angebrachten Messerwerkzeugen,
- Abb. 2: eine erfindungsgemäß ausgestaltete Verbindung zwischen Messerarm und Gegengewicht,
- Abb. 3: eine perspektivische Detaildarstellung der Spanneinrichtung,
- Abb. 4: eine Spanneinrichtung mit zusätzlichen Hilfsmitteln,
- Abb. 5: eine andere Anordnung von Hilfsmitteln,
- Abb. 6: eine Anordnung unter Verwendung von elastischen Hilfsmitteln zur Verbindung des Gegengewichtes mit dem schwenkbaren Messerarm bei getrennter Anordnung des Gegengewichtes,
- Abb. 7: eine einseitige Lagerung der Messerwelle,
- Abb. 8: eine Anordnung eines Haupt- und eines Zusatzmessers am Arm des Messerwerkzeugs und
- Abb. 9: eine andere Anordnung des Zusatzmessers.

Abb. 1 zeigt einen Lochrotor in Vorderansicht mit Blick auf die am Außenring des Rotors 8 angebrachten Messerwerkzeuge , die gelagerten Messerhaltewellen 4 und deren Achsmitten. Die Anzahl der Messerwerkzeuge kann beliebig variieren, z. B. von 2 bis zu 8 Messern, ebenso die Drehrichtung des Rotors. Abb. 1 zeigt einen rechtsumlaufenden Rotor mit der Flugzone a = Zentrifugalkraft des Messerarms 1, sowie der Flugzone b = Zentrifugalkraft des Gegengewichts 2 des auf der hinteren Seite der Messerwelle 4 angebrachten Gegengewichts 2. Das Gegengewicht 2 ist im Vergleich zum Messerarm 1 wesentlich schwerer. Durch das Drehen des Rotors und die dabei auftretenden Fliehkräfte a u. b wird der Kraftarm mit dem größeren Drehmoment (= im Vergleich zum Messerarm 1 schwereres Gegengewicht 2) nach außen und als Folge davon werden der Kraftarm mit dem kleineren Drehmoment (= der des Messerarms 1) nach innen und so die Messer automatisch an den Baumstamm gedrückt.

Messerarm 1 und Gegengewicht 2 sind jeweils einander gegenüber an den Enden der Messerhaltewellen 4 mit den sich daraus ergebenden Flugzonen a u. b angeordnet.

Abb. 2 zeigt einen erfindungsgemäßen Lochrotor in Rückansicht mit Blick auf die am Außenring des Rotors 8 angebrachten Gegengewichte 2, die gelagerten Messerhaltewellen 4 und den zwischen Messerwelle 4 und Gegengewicht 2 eingearbeiteten elastischen Einsatz 3. Messerarm 1 und Gegengewicht 2 sind jeweils einander gegenüber an den Enden der Messerhaltewellen 4 mit den sich daraus ergebenden Flugzonen a u. b angeordnet.

Abb. 3 zeigt die gelagerte Messerwelle 4, an deren einem Ende der Messerarm und an deren anderem Ende das Gegengewicht 2 angebracht sind. Zwischen Messerwelle 4 und Gegengewicht 2 befindet sich ein in sich gelagerter elastischer Einsatz 3. Messerarm 1 und Gegengewicht 2 sind wiederum am Außenring des Lochrotors 8 gelagert und befestigt. Der elastische Einsatz 3 zwischen Messerarm 1 und Gegengewicht 2 ist nötig, um ruckartige Drehmomentänderungen des Messerarms 1 in seiner Wirkung auf das Gegengewicht 2 abzupuffern.

Im Ausführungsbeispiel wird ein sternförmiger Gummipuffer gewählt, der einmal mit seiner Verzahnung in der Verzahnung der Messerwelle 4 und einmal in der Verzahnung des Gegengewichts 2 fest verankert ist. Der elastische Einsatz 3 ist in jede Richtung hin beweglich, er kann sich zwischen seinen beiden Verzahnungen leicht in sich drehen.

Es ist eine variable Formgebung möglich. Sie muss aber so erfolgen, dass der elastische Einsatz alle Drehmomentspitzen zwischen dem Messerarm 1 und dem Gegengewicht 2 abpuffern kann. 5 bezeichnet die Lagerung der Messerwelle 4.

Abb. 4 zeigt die Rückansicht des Lochrotors mit dem Gegengewicht 2 für das Entrindungsmesser und der Anordnung zusätzlicher Hilfsmittel (6) mit geringer Spannkraft zum Messerspannen und Schließen der Messer , wie z. B. Gummiband, Feder, Hydraulikkomponente. Die eingesetzten Hilfsmittel 6 können, je nach ihrer Beschaffenheit und Anordnung, am Gegengewicht 2 auf Schubkraft- als auch auf Zugkraftbasis arbeiten. Mit Hilfe dieser zusätzlichen Messerspannmittel 6 werden die Messerwerkzeuge beim Auslaufen des Rotors mit einem geringen Anpressdruck am Baumstamm bzw. zur Achsmitte des Rotors hin gehalten.

Das zusätzliche Messerspannmittel 6 übernimmt hier einen gewissen Anteil der ausgleichenden Wirkung des Gegengewichts 2 auf das Fliehkraftbestreben der Messerarme 1, so dass dieses etwas leichter gewählt werden kann. Der prozentuale Anteil von Gegengewicht 2 und Hilfsmittel 6 zum Messerspannen an der Erhöhung des Messerdrucks kann beliebig gewählt werden.

Abb. 5 zeigt die Rückansicht des Lochrotors mit dem Gegengewicht 2 für das Entrindungsmesser und der Anordnung zusätzlicher Hilfsmittel 7 (wie z. B. Gummiband, Feder, Hydraulikkomponente) mit geringer Spannkraft zum Messerspannen und Öffnen der Messer . Diese Hilfsmittel 7 mindern die beim Gegengewicht 2 auftretenden Fliehkräfte um ihre Zugkraft. Das Gegengewicht 2 muss daher um die Zugkraft des Hilfsmittels 7 schwerer gewählt werden, um den Messeranpressdruck konstant aufrecht erhalten zu können. Bei nachlassender Rotorgeschwindigkeit oder bei einem Stillstand des Rotors zieht dann das elastische Hilfsmittel 7 auf Grund seiner in ihm gespeicherten Energie das Gegengewicht 2 zur Rotormitte hin, was zur Folge hat, dass sich die Messerwerkzeuge automatisch öffnen. Die eingesetzten Hilfsmittel 7 können, je nach ihrer Beschaffenheit und Anordnung, am Gegengewicht 2 sowohl auf Schubkraft- als auch auf Zugkraftbasis arbeiten.

Abb. 6 zeigt die versetzt zur Messerwellenachse 4a auf der von den Messerwerkzeugen abgewandten Seite des Rotoraußenrings 8 gelagerten (Lager 9) Gegengewichte 2a mit den elastischen Hilfsmitteln 10, über die sie 2a mit der Messerwelle 4a nach dem Hebelgesetz verbunden sind. Je nach Beschaffenheit und Anordnung der elastischen Hilfsmittel 10 am Gegengewicht 2a können diese 10 auf Schubkraft- oder Zugkraftbasis arbeiten. Im Anwendungsbeispiel ist die Zugkraftvariante abgebildet. Zusätzlich können an diesen versetzt zur Messerwellenachse 4a angeordneten Gegengewichten 2a wiederum die elastischen Hilfsmittel 11, die den Hilfsmitteln 6 und 7 entsprechen, unter Berücksichtigung des Hebelgesetzes angebracht sein, die je nach Beschaffenheit und Anordnung am Gegengewicht 2a auf Schubkraft- oder Zugkraftbasis wirken. Bei diesem Anwendungsbeispiel handelt es sich um den Fall, dass die Messer bei Rotorstillstand geschlossen gehalten werden. Soll ein Öffnen der Messerwerkzeuge erreicht werden, müssen auf den versetzt angeordneten Gegengewichten 2a die

Hilfsmittel 11 unter Berücksichtigung des Hebelgesetzes angebracht werden. Durch die elastische Verbindung 10 von Gegengewicht 2a und Messerhaltewelle 4a - sie kann in mehreren Varianten angebracht sein - wird der in Abb. 3 gezeigte, in sich gelagerte elastische Einsatz 3 überflüssig.

Abb. 7 zeigt im Querschnitt eine Rotorscheibe 8 mit der oben angebrachten Riemenscheibe 20. Links von der Rotorscheibe 8 befindet sich die Drehverbindung (Kugellager) 9. Rechts von der Rotorscheibe 8 ist der an der Rotorscheibe fest angebrachte Wellenzapfen 16 mit dem darauf sitzenden Kugellager 15 zu sehen. Die Sicherung der beiden Kugellager 9, 15 erfolgt über Sicherungsmuttern 15a.

Auf den beiden Kugellagern 15 sitzt die Buchse 13, auf dieser Buchse 13 wiederum der gesamte Spannmechanismus , der sowohl auf der Buchse 13 als auch an der Rotorscheibe 8 verankert ist. Seitlich an dieser Buchse 13, auf der vom Rotor abgewandten Seite, sind Gewindebohrungen 12a in diese eingearbeitet, die das Anbringen eines Messerwerkzeugs mittels Schrauben 12 und Konusmuttern unmittelbar an der Buchse 13 spielfrei ermöglichen. Das Kugellager 9 für die Aufnahme der Rotorscheibe 8 kann wahlweise auch unterhalb des Spannmechanismus platziert sein. Um die Verschmutzung des Spannmechanismus zu verhindern, wird zwischen Messerwerkzeug und Spannmechanismus ein Abdeckblech 4 eingebaut.

Abb. 8 zeigt die Anbringung eines im Vergleich zum Hauptmesser 23 wesentlich verkleinerten Zusatzmessers 21 an dem Arm 1 eines Messerwerkzeugs. Es wird mit den Konusschrauben 12 seitlich auf den Messerarm 1 aufgeschraubt. Die notwendige Stabilität bringt das Hauptmesser 23. Der Hauptmesserarm 1 wird etwas kürzer gehalten und das Zusatzmesser 21 wesentlich schwächer als das Hauptmesser 23 ausgewählt.

Abb. 9 zeigt ebenfalls die Anbringung eines Zusatzmessers 21 am Hauptmesser 23, allerdings hier ca. auf dem letzten Viertel der Hauptmesserlänge.

Mit dieser Konstruktion wird ein effizienter Kraftfluss vom Spannmechanismus hin zum Messerwerkzeug erreicht, die Keilnutaufnahmen und die gelagerte Welle sowie die jeweiligen Halterungen für die Drehmomentaufnahme des Spannmechanismus und des Messerwerkzeugs werden eingespart.

## Patentansprüche

1. Lochrotorentrindungsmaschine mit einem Rotor (8) mit einem zentrischen Durchgangsloch zum Durchführen des zu entrindenden Baumstammes und einem Außenring, mit einer Spanneinrichtung für Messerwerkzeuge, wobei an Außenring mindestens ein tangential in Richtung des Baumstammes verschwenkbar gelagerter Messerarm (1) angelenkt ist, auf den ein im Vergleich zum Gewicht des Messerarms (1) wesentlich schwereres Gegengewicht (2) durch Fliehkraftausübung wirkt, **dadurch gekennzeichnet, dass** der Messerarm (1) über elastische Mittel (3, 10) mit dem Gegengewicht (2, 2a) verbunden ist und das Gegengewicht (2, 2a) in seiner Größe so ausgelegt ist, dass der notwendige Messerdruck unter Berücksichtigung der auf den Messerarm (1) wirkenden Fliehkräfte des Gegengewichtes (2) gewährleistet ist.

2. Lochrotorentzindungsmaschine nach Anspruch 1, **dadurch gekennzeichnet, dass** das Gegengewicht (2) auf der gegenüberliegenden Seite zum Messerarm (1) so an einem Punkt außerhalb der Achsmitte der Messerarmhaltewelle (4) angebracht ist, dass sich bei laufendem Rotor durch die Fliehkraft der jeweils erforderliche Druck der Messer hin zur Achsmitte des Rotors einstellt.

3. Lochrotorentzindungsmaschine nach Anspruch 1, **dadurch gekennzeichnet, dass** der Messerarm (1) und das Gegengewicht (2) um eine gemeinsame Achse verschwenkbar angeordnet sind, dass das elastische Mittel (3) als elastischer Einsatz ausgebildet ist und zwischen einer drehbar gelagerten Messerhaltewelle (4), an der der Messerarm (1) befestigt ist, und dem Gegengewicht (2) vorgesehen ist.

4. Lochrotorentzindungsmaschine nach einem der vorhergehenden Ansprüche, **dadurch gekennzeichnet, dass** die Regulierung der Messerspannung und damit die Anlagekraft des Messerwerkzeugs an dem Baumstamm von der Drehzahl des Rotors bestimmt ist.

5. Lochrotorentandungsmaschine nach Anspruch 4, **dadurch gekennzeichnet, dass** zusätzlich zu den Gewichten (2) weitere Hilfsmittel (6) mit geringer Spannkraft zum Spannen und Schließen der Messerwerkzeuge (1), insbesondere Gummibänder, Federn, Hydraulikkomponenten, vorgesehen sind, die in geeigneter Weise am Gegengewicht (2) angebracht sind und je nach ihrer Beschaffenheit und Anordnung auf das Gegengewicht (2) eine Schubkraft- oder eine Zugkraftkomponente ausüben, wobei die Hilfsmittel (6) bei geschlossenen Messern leicht vorgespannt sind.

6. Lochrotorentandungsmaschine nach Anspruch 4, **dadurch gekennzeichnet, dass** zusätzlich an den Gegengewichten (2, 2a) weitere elastische Hilfsmittel (7), insbesondere Gummibänder, Federn und Hydraulikkomponenten mit geringer Spannkraft angebracht sind, die sich bei rotierendem Rotor über die auf das Gegengewicht (2, 2a) einwirkenden Zentrifugalkräfte mit Energie aufladen und diese zum Öffnen der Messerwerkzeuge bei Drehzahlabfall und Stillstand des Rotors abgeben,. wobei das Gegengewicht (2, 2a) um die Zugkraftkomponente des elastischen Hilfsmittels (7) schwerer gewählt ist, damit das elastische Hilfsmittel (7) über das Gegengewicht (2 2a) bei rotierendem Rotor mit der notwendigen Zentripetalkraftenergie aufladbar ist und die Hilfsmittel (7) bei offenen Messern leicht vorgespannt sind.

7. Lochrotorentandungsmaschine nach Anspruch 2, **dadurch gekennzeichnet, dass** das Gegengewicht (2 a) versetzt zur Messerwellenachse auf der von den Messerwerkzeugen (1) abgewandten Seite des Rotoraußenrings (8) gelagert und über ein elastisches Hilfsmittel (10) nach dem Hebelgesetz mit der Messerwelle (4 a) verbunden ist.

8. Lochrotorentwindungsmasehine nach einem der vorhergehenden Ansprüche, **dadurch gekennzeichnet, dass** am Außenring gleichmäßig verteilt mehrere Messerwerkzeuge vorgesehen sind

9. Lochrotorentwindungsmasehine nach einem der vorhergehenden Ansprüche, **dadurch gekennzeichnet, dass** das Gegengewicht (2) und das Messerwerkzeug sowie die elastischen Mittel (3, 10) auf einer Seite der Rotorscheibe (9) angebracht sind.

10. Lochrotorentwindungsmasehine nach Anspruch 3, 8 oder 9, **dadurch gekennzeichnet, dass** das Messerwerkzeug an einer Buchse (13), auf welcher die elastischen Mittel (3) angebracht sind, mittels Schrauben und Konusmuttern (12) angeschraubt ist.

11. Lochrotorentwindungsmasehine nach Anspruch 3, 8 oder 9, **dadurch gekennzeichnet, dass** die elastischen Mittel (3) und das Messerwerkzeug auf einem fest an der Rotorscheibe (9) angebrachten Wellenzapfen (6) gelagert sind.

12. Lochrotorentwindungsmasehine nach Anspruch 1, **dadurch gekennzeichnet, dass** sich zwischen dem Messerwerkzeug und dem elastischen Mittel (3) ein Abdeckblech (7) befindet.

13. Lochrotorentwindungsmasehine nach Anspruch 1, **dadurch gekennzeichnet, dass** an einem etwas verkürzten Messerarm mittels zweier Schrauben mit darauf angebrachten Konusmuttern (2) oder sonstigen Nutmuttern ein im Vergleich zum Hauptmesser wesentlich verkleinertes Entrindungsmesser seitlich befestigt ist.

## Claims

1. Debarking machine with annular rotor with a rotor (8) having a centric passage hole to pass through the trunk to be debarked and an outside ring with a tensioning device for cutters, on said outside ring at least one knife arm (1) swivel mounted tangentially in the direction of the trunk being approached, on which by means of centrifugal force a much heavier counter weight (2), compared with the weight of the knife arm (1) is applied, wherein said knife arm (1) is coupled with the counter weight (2, 2a) by elastic means (3, 10) and the counter weight (2, 2a) is laid out in its size in that way that the necessary knife pressure considering the centrifugal forces of the counter weight (2) applying on the knife arm (1) is guaranteed.

2. Debarking machine with annular rotor according to claim 1, wherein the counter weight (2) on the opposite side to the knife arm (1) is attached to a point outside the centre of the knife arm stop shaft (4) in that way that by means of centrifugal force the necessary pressure adjusts to the shaft centre of the rotor, when the rotor is running.

3. Debarking machine with annular rotor according to claim 1, wherein the knife arm (1) and the counter weight (2) are swivel mounted around a common shaft, and wherein the elastic mean (3) is formed as an elastic insert and is foreseen between a swivel mounted knife stop shaft (4) to which the knife arm (1) is attached and the counter weight (2).

4. Debarking machine with annular rotor according to one of the preceding claims, wherein regulation of knife tension and consequently the pressure force action of the cutters on the trunk is defined by the speed of the rotor.

5. Debarking machine with annular rotor according to claim 4, wherein in addition to the weights (2) further auxiliary means (6) with a low tensioning force for tensioning and closing the cutters (1), in particular rubber bands, springs, hydraulic components are foreseen, being appropriately attached to the counter weight (2) and applying a thrust or tractive force on the counter weight (2) depending on their nature and arrangement, said auxiliary means (6) being slightly pre-tensioned at closed knives.

6. Debarking machine with annular rotor according to claim 4, wherein in addition further elastic auxiliary means (7) in particular rubber bands, springs and hydraulic components are attached to the counter weights (2, 2a) with a low tensioning force charging with energy through the centrifugal forces applying on the counter weight (2, 2a), when the rotor is running. This energy is then used for opening the cutters in case of speed reduction and stop of the rotor. The counter weight (2, 2a) around the tractive force component of the elastic auxiliary mean (7) is chosen heavier to enable the elastic auxiliary mean (7) to be charged with the necessary centripetal force energy via the counter weight (2, 2a) when the rotor is running, said auxiliary means (7) being slightly pre-tensioned at open knives.

7. Debarking machine with annular rotor according to claim 2, wherein the counter weight (2a) is located staggered to the knife shaft on the side of the outside rotor ring (8) being turned off the cutters (1) and is coupled with the knife shaft (4 a) via an elastic auxiliary mean (10) by means of lever action

8. Debarking machine with annular rotor according to one of the preceding claims, wherein several cutters are distributed on the outside ring in equal distances.

9. Debarking machine with annular rotor according to one of the preceding claims, wherein the counter weight (2) and the cutter as well as the elastic means (3, 10) are attached to one side of the rotor disc (9).

10. Debarking machine with annular rotor according to claim 3, 8 or 9, wherein the cutter is screwed on a sleeve (13) by means of screws and cone nuts (12), to which the elastic means (3) are attached.

11. Debarking machine with annular rotor according to claim 3, 8 or 9, wherein the elastic means (3) and the cutter are located on a shaft pin (6) that is firmly attached to the rotor disc (9).

12. Debarking machine with annular rotor according to claim 1, wherein a cover sheet (7) is placed between the cutter and the elastic mean (3).

13. Debarking machine with annular rotor according to claim 1, wherein an essentially smaller debarking knife compared with the main knife is fixed laterally at a slightly shortened knife arm by means of two screws with attached cone nuts (2) or other slot nuts.

## Revendications

1. Machine à écorçer à rotor annulaire avec un rotor (8) ayant un trou de passage central pour passer à travers le tronc d'arbre à écorçer et un anneau extérieur avec un dispositif de contrainte pour des couteaux, à l'anneau extérieur au moins un bras de couteau pivotant (1) tangentiellement en direction du tronc d'arbre étant approché, sur lequel agit un contrepoids beaucoup plus lourd (2) par rapport au poids du bras de couteau (1) par la force à centrifuge.
**caractérisés par le fait que** le bras de couteau (1) est lié avec le contrepoids (2, 2a) par des moyens élastiques (3, 10) et que la valeur du contrepoids (2, 2a) est ajustée de telle manière que la pression du couteau nécessaire en tenant compte des forces à centrifuge du contrepoids (2) agissant sur le bras couteau (1) est guarantie.

2. Machine à écorçer à rotor annulaire selon la revendication 1, **caractérisée par le fait que** le contrepoids (2) en face du bras de couteau (1) est placé à un point en dehors du centre de l'axe d'arrêt du bras de couteau (4) de telle manière que la pression nécessaire des couteaux se règle vers le centre de l'axe du rotor par la force à centrifuge lorsque le rotor est en marche.

3. Machine à écorçer à rotor annulaire selon la revendication 1, **caractérisée par le fait que** le bras de couteau (1) et le contrepoids (2) sont situés à pivotement autour d'un axe commun, que le moyen élastique (3) est formé comme une pièce d'insertion élastique et que ledit moyen est prévu entre un axe d'arrêt de couteau (4) pivotant, auquel le bras de couteau (1) est fixé et le contrepoids (2).

4. Machine à écorçer à rotor annulaire selon l'une des revendications précédentes, **caractérisée par le fait que** la régulation de la contrainte des couteaux et par conséquent la force de pression des couteaux au tronc d'arbre est définie par la vitesse du rotor.

5. Machine à écorçer à rotor annulaire selon la revendication 4, **caractérisée par le fait qu**'en supplément aux poids (2) d'autres ressources (6) avec une force de contrainte minime pour tendre et fermer les couteaux (1), en particulier des rubans caoutchoutés, des ressorts, des composants hydrauliques sont prévus, étant placés au contrepoids (2) d'une manière appropriée et exercant une force de poussée ou de traction sur le contrepoids (2), selon leur qualité et leur arrangement, lesdits ressources (6) étant pré-tendues légèrement à des couteaux fermés.

6. Machine à écorçer à rotor annulaire selon la revendication 4, **caractérisée par le fait qu**'en supplément d'autres ressources élastiques (7) en particulier des rubans caoutchoutés, des ressorts et des composants hydrauliques avec une force de contrainte minime sont placés aux contrepoids (2, 2a), ces derniers se chargeant d'énergie au moyen des forces à centrifuge agissantes sur le contrepoids (2, 2a) lorsque le rotor est en marche et la livrant pour ouvrir les couteaux dans le cas d'une réduction de la vitesse et l'arrêt du rotor, le contrepoids (2, 2a) autour de la composante de force tractive de la ressource élastique (7) étant choisi plus lourd, pour que ladite ressource élastique (7) soit chargeable par le contrepoids (2, 2a) au moyen de l'énergie de la force centripète nécessaire lorsque le rotor est en marche et les ressources (7) sont pré-tendues légèrement à des couteaux ouverts.

7. Machine à écorçer à rotor annulaire selon la revendication 2, **caractérisée par le fait que** le contrepoids (2a) est situé sur le côté détourné des couteaux (1) de l'anneau extérieur du rotor (8), le dernier étant placé en quinconce à l'axe de couteau et que ledit contrepoids est lié avec l'axe de couteau (4a) au moyen d'une ressource élastique (10) selon l'effet de levier.

8. Machine à écorçer à rotor annulaire selon l'une des revendications précédentes,
**caractérisée par le fait que** plusieurs couteaux sont prévus à l'anneau extérieur se dispersant sur ce dernier en intervalles réguliers.

9. Machine à écorçer à rotor annulaire selon l'une des revendications précédentes, **caractérisée par le fait que** le contrepoids (2) et le couteau ainsi que les moyens élastiques (3, 10) sont placés sur un côté du disque de rotor (9).

10. Machine à écorçer à rotor annulaire selon la revendication 3, 8 ou 9, **caractérisée par le fait que** le couteau est vissé à une douille (13) par des vis et des écrous coniques (12) sur laquelle les ressources élastiques (3) sont fixées.

11. Machine à écorçer à rotor annulaire selon la revendication 3, 8 ou 9, **caractérisée par le fait que** les moyens élastiques (3) et le couteau sont situés sur un pivot d'axe (6) étant fixé ferme sur le disque de rotor (9).

12. Machine à écorçer à rotor annulaire selon la revendication 1, **caractérisé par le fait qu**'une tôle de protection (7) se trouve entre le couteau et les moyens élastiques (3).

13. Machine à écorçer à rotor annulaire selon la revendication 1, **caractérisée par le fait qu**'un couteau d'ecorçage beaucoup plus petit par rapport au couteau principal est fixé latéralement sur un bras de couteau étant un peu raccourci par deux vis avec des écrous coniques en dessus (2) ou d'autres écrous entaillés.
